# DEMANDE DE BREVET EUROPEEN

(11) **EP 0 347 356 A1**
(43) Date de publication de la demande: **20.12.1989**
(21) Numéro de dépôt: 89470011.1
(22) Date de dépôt: 16.06.1989
(51) Int. Cl.: G07F 11/32

(54) **Distributeur automatique pour produits de boulangerie**

(30) Priorité: 17.06.1988 FR 8808351
(71) Demandeur: LORRAINE DISTRIBUTION BUZY-VIGNEAU SARL, F-54400 Longwy (FR)
(72) Inventeur: Buzy-Vigneau, Jean-Paul, F-54400 Longwy (FR)
(74) Mandataire: Poupon, Michel

(57) **Abrégé**

Distributeur automatique pour produits allongés de forme grossièrement cylindrique, notamment pour pains longs et baguettes de pain.

Le couloir de stockage vertical (52) est constitué d'un espace ménagé entre une grille (10) verticale et une série de volets (6) verticaux superposés formant des compartiments (38) dont le fond est formé de blocs (37) inclinés de manière que les produits stockés dans ces compartiments glissent vers les volets (6), le compartiment supérieur (20) étant ouvert.

Le dispositif d'évacuation (56) comprend un plateau horizontal (13) de hauteur réglable en fonction de l'épaisseur des produits stockés dans le distributeur et qui sert de support au produit (43) en voie d'être distribué ; une barre horizontale (23) disposée au-dessus du plateau (13) et solidarisée à des galets (22) au moyen de deux jeux de deux bras (21) et (21′) fixés à la barre (23) d'une part par des pivots (44) et (44′) et d'autre part par des ressorts (54) et (54′) : deux plaques métalliques verticales (28) et (28′) reliées entre elles par un axe (32) monté pivotant sur les supports (3) et (3′) et solidarisées au moyen de deux jeux de leviers (15)-(15′) et (19-(19′) d'une part au plateau (13) et d'autre part à la barre (23), la plaque (28) étant solidarisée par un pivot (33) à l'une des extrémités d'une bielle (47) dont l'autre extrémité est reliée au moyen d'un pivot (46) à une came (45) solidaire d'un moteur (34) fixé sur le support (3) ; une paroi de guidage (41), située en-dessous des volets (6) et dans leur prolongement et munie de deux ouvertures (39) et (42) pour les passage respectivement du plateau (13) et des galets (22).

## Description

La présente invention a pour objet un distributeur automatique pour produits de boulangerie,notamment pour pains spéciaux.

Les distributeurs automatiques recouvrent aujourd'hui une gamme très large et très variée d'appareils permettant la distribution de produits de formes diverses allant du paquet de cigarettes jusqu'à la baguette de pain en passant par les carnets de timbres poste, les confiseries, etc.

On connaît, déjà des distributeurs où les échantillons de produits sont empilés les uns sur les autres dans un compartiment, le premier échantillon de la pile, situé à l'extrémité inférieure du compartiment, étant logé dans un tiroir que l'utilisateur peut ouvrir après avoir introduit dans la machine la somme correspondante, ayant ainsi accès à l'échantillon. Lorsqu'il referme le tiroir, les échantillons qui étaient au-dessus tombent et l'échantillon suivant vient prendre place dans le tiroir.

Un autre type de distributeur comporte un convoyeur horizontal où sont fixées, les unes derrières les autres, des pinces soutenant par paires les échantillons de produits. Dès introduction dans la machine de la somme convenable, la paire de pinces la plus avancée s'ouvre, libérant l'échantillon qui tombe dans un réceptacle accessible à l'utilisateur au moyen d'un volet qui se déverrouille. Le convoyeur se met alors en marche de manière à positionner l'échantillon suivant au-dessus du réceptacle.

Un autre type encore de distributeur comporte un transporteur hélicoïdal horizontal dans lequel sont disposés les uns derrière les autres les échantillons, chaque échantillon étant positionné entre deux spires du transporteur et reposant sur une plaque située en-dessous dudit transporteur, en retrait par rapport à la première spire. L'introduction d'une somme convenable dans le distributeur commande la rotation du transporteur hélicoïdal d'un tour complet, avançant l'échantillon de produit d'une spire. Le premier échantillon de la série étant ainsi avancé dans la première spire, tombe dans un réceptacle accessible à l'utilisateur au moyen d'un volet qui se déverrouille.

Toutefois, les distributeurs précités n'offrent pas ou peu de dispositif de réglage permettant d'adapter le distributeur à des produits de dimensions et de formes variées. La présente invention vise à pallier ces inconvénients en proposant un distributeur automatique qui permet la distribution de toute une gamme de produits de formes et de dimensions diverses notamment de produits de boulangerie tels que les pains spéciaux, qui se présentent généralement sous forme de pains courts, de pains carrés ou de pains ronds, ainsi que les croissants, brioches, pains au chocolat ou produits analogues rassemblés en sachets.

Le distributeur automatique selon l'invention se trouve représenté sur le dessin annexé dans lequel :
- la figure 1 représente une vue de face de l'appareil ouvert
- la figure 2 représente une coupe, à plus grande échelle, selon la ligne I-I de la figure 1
- la figure 3 représente une vue de dessus à plus grande échelle du boîtier de commande
- la figure 4 représente une coupe selon la ligne II-II de la figure
- les figures 5a à 5d représentent des vues en coupe schématique des différentes étapes de fonctionnement du distributeur selon l'invention.

En se référant aux figures 1 et 2, on voit que le distributeur automatique selon l'invention est constitué d'un bâti 1 dont les parois latérales soutiennent au moyen de vis et de boulons deux jeux de deux supports verticaux 2-2′ et 3-3′ dont l'un 2-2′ est situé en avant du second 3-3′.

Deux axes 4 et 8, respectivement 6 et 9, situés l'un en-dessous de l'autre, et solidaires à chacune de leurs extrémités des supports 2 et 2′, respectivement 3 et 3′, portent des plaques 10 sur lesquelles sont disposées les échantillons de produits stockés. Les plaques 10, inclinées de manière à faire glisser les échantillons de produits vers leur extrémité frontale sont disposées en deux rangées de deux plaques séparées l'une de l'autre par deux supports médians 2˝ et 3˝ soutenus par les axes 4 et 8, respectivement 6 et 9, les plaques 10 de la rangée supérieure étant soutenues par les axes 4 et 6 et les plaques 10 de la rangée inférieure par les axes 8 et 9.

A l'extrémité frontale de chacune des plaques 10 se trouve disposée une bascule 11 destinée à porter l'échantillon de produit en voie d'être distribué.

Deux tiges 5 et 7, respectivement 5′ et 7′, parallèles entre elles et disposées l'une au-dessus de l'autre sont solidarisées aux supports 2 et 3, respectivement 2′ et 3′, au moyen des axes 4 et 6, respectivement 8 et 9.

La tige 5 est reliée à une tige 5˝A fixée aux supports médians 2˝ et 3˝ au moyen d'un axe 12 horizontal solidarisé à la face inférieure de la bascule 1 correspondante. Il en va de même pour la tige 5′, reliée à une tige 5˝B. De la même manière, les tiges 7 et 7′ sont reliées à deux tiges 7˝A et 7˝B, chacun des axes 12 étant monté pivotant par ses extrémités sur les tiges correspondantes.

Chaque axe 12 est relié, au moyen d'un câble 13 passant par des guides 14 et 15 solidarisés à la face inférieure des plaques 10, à un boîtier de commande 19 localisé à la partie inférieure de l'appareil, sous le support 3˝.

Un réceptacle 37 positionné sous les bascules inférieures 11 et en avant desdites bascules, et solidarisé aux supports 2 et 2′ permet de réceptionner l'échantillon de produit évacué et de le mettre à la disposition de l'utilisateur.

Deux axes horizontaux 16 et 17 sont montés pivotants sur les supports 2 et 2′ à une courte distance au-dessus de l'extrémité frontale des plaques 10, traversant le support médian 2˝ par un orifice non représenté.

Sur chacun des axes 16 et 17 sont fixées au moyen de vis 18′ des languettes de retenue 18 constituées de deux languettes assemblées en V par leur extrémité supérieure, à raison d'un jeu de deux languettes au-dessus de chaque bascule, leur écartement permettant de modifier à volonté leur hauteur et la largeur de leur emprise en fonction du produit à distribuer et chacun des axes 16 et 17 est par ailleurs solidarisé par une de ses extrémités à un pignon denté 20 situé entre le bâti 1 et le support 2 et venant en prise avec une crémaillère 21 au moyen d'un galet de guidage 22 solidarisé au support 2 par un pivot 53.

La crémaillère 21 est logée entre les pignons 20 et les galets de guidage 22 et est prolongée à sa partie supérieure par une tige cylindrique 21′ dont l'extrémité est logée dans un électro-aimant 23 solidaire du support 2, muni d'une butée de retenue non représentée pour maintenir la crémaillère et ayant pour fonction de remonter la crémaillère 21 sur une distance de quelques centimètres. La partie de la tige cylindrique 21′, située à l'extérieur de l'électro-aimant 23 est logée dans un ressort dont une extrémité est en contact avec l'électro-aimant 23 et l'autre extrémité avec un épaulement formé dans la crémaillère 21.

En se référant aux figures 3 et 4, on voit que le boîtier de commande 19 est constitué de deux plaques supports 25 et 25′ reliées l'une à l'autre au moyen de deux barres horizontales 26, 27 et d'un axe horizontal 28 dont les extrémités sont solidarisées aux supports 25 et 25′ par des écrous 29. Un rotor non représenté d'un moteur 30 solidarisé à la partie avant de la face extérieure du support 25′, est solidarisé à un arbre transversal 31 auquel sont fixées quatre cames 32 séparées entre elles par des entretoises 33. Chaque came 32 est en contact à sa partie inférieure avec un galet 55 logé dans une encoche 54 usinée à une extrémité d'un levier 35 perpendiculaire à l'axe 31 et solidarisé à ce levier 35 au moyen d'un pivot 34, le levier 35 étant monté pivotant autour de l'axe 28.

A l'autre extrémité du levier 35 et sur sa face inférieure est fixée une tête de maintien 38 solidarisée à une extrémité d'un câble 13 qui a passé précédemment au travers d'un support arrêt tendeur 57 vissé par des vis 50 à l'extrémité supérieure des supports 25 et 25′, dans la partie arrière du boîtier 19.

Cette même extrémité du levier 35 est également sollicitée par un ressort vertical 58 fixé par son extrémité supérieure au levier 35 au moyen d'une goupille 39 et par son extrémité inférieure, au moyen d'une goupille 41, à une vis verticale 40 dont l'extrémité inférieure est solidarisée au moyen d'un écrou 43 à un support de rappel 42 lui-même solidaire des supports 25 et 25′ par des vis 48.

La même extrémité du levier 35 vient en contact, par sa face inférieure, avec l'extrémité d'un doigt de maintien 44 dont l'autre extrémité est reliée, au travers d'un perçage ménagé dans son support, à un électro-aimant 45 situé à la partie postérieure du boîtier de commande 19.

Le support 47 est commun aux quatre électro-aimants mis en oeuvre dans le boîtier 19 et il est solidarisé aux supports 25 et 25′ par des vis 51, chaque électro-aimant 45 étant solidarisé au support par des vis 46. L'axe 28 traverse les leviers 35 par un perçage 52 situé à proximité de leur milieu, cinq entretoises 36 venant l'entourer pour maintenir les leviers 35 en place.

En se référant aux figures 5a à 5d, on voit les différentes étapes du fonctionnement d'évacuation de l'article. La figure 5a représente la machine au repos, les languettes de retenue 18 sont relevées, la bascule 11 est en position repos ainsi que les leviers 35.

Après que l'utilisateur a fait son choix entre les quatre articles possibles, il introduit la somme correspondantes dans la machine, ce qui provoque l'alimentation de l'électro-aimant 23 et de l'électro-aimant 45, correspondant à la bascule 11 sur laquelle est disposé l'article désiré, les autres électro-aimants 45 n'étant pas alimentés. L'électro-aimant 23 provoque la montée de la crémaillère 21 faisant pivoter les pignons dentés 20 de même que les axes 16 et 17 dans le sens inverse des aiguilles d'une montre rabattant les languettes de freinage 18 contre l'article situé en arrière de l'article 56 disposé sur la bascule 11. L'électro-aimant 45, alimenté provoque le recul du doigt de maintien 44 correspondant, qui n'est de ce fait plus en contact avec le levier 35 qui lui est associé. Les autres leviers 35 restent en contact avec les doigts de maintien 44 qui leur sont associés (voir figure 5b).

Après un laps de temps très court, le moteur 30 se met en marche, provoquant la rotation des cames 32 contre lesquelles s'appuient les galets 55. Dans la partie creuse de la came 32, le galet 55 correspondant à l'électro-aimant 45 alimenté reste appuyé contre la came 32 par la force du ressort 58 qui fait pivoter le levier 35 correspondant dans le sens des aiguilles d'une montre autour de l'axe 28 tirant ainsi le câble 13 correspondant vers le bas. Ceci provoque le pivotement de la bascule 11 correspondante autour de son axe 12, et la chute de l'article 53 dans le réceptacle 37, et ceci pendant que les articles situés derrière l'article 56 restent maintenus par les languettes 18. Les autres leviers 35 restent immobiles du fait qu'ils restent en contact avec les doigts de maintien 44 correspondants qui empêchent toute rotation dans le sens des aiguilles d'une montre autour de l'axe 28 (voir figure 5c).

Les cames 32 qui tournent reviennent ensuite en position repos, le galet 55 correspondant à l'électro-aimant 45 alimenté reste en contact avec la came 32 correspondante et revient à sa position initiale provoquant au moyen du ressort 58 la rotation du levier 35 dans le sens inverse des aiguilles d'une montre, ce qui a pour effet de ramener le câble 13 correspondant à sa position de repos ainsi que la bascule 11 correspondante (figure 5d).

Enfin, la dernière phase consiste à couper l'alimentation électrique, ce qui entraîne le retour à la position de repos de la crémaillère 21 sous l'effet du ressort 24, faisant pivoter les roues dentées 20, donc les axes 16 et 17 qui relèvent les languettes 18. Ces languettes 18 étant relevés, les produits disposés sur la plaque 10 correspondant à la bascule 11 qui vient de basculer, glissent en sorte que l'article 56 est remplacé aussitôt sur la bascule 11. L'extinction de l'électro-aimant 45 provoque le retour en position repos du doigt de maintien 44 sous l'effet d'un ressort non représenté, le doigt de maintien 44 revenant en contact avec le levier 35 correspondant.

En particulier, les languettes de retenue 18 représentées à la figure 1 annexée peuvent être remplacées par un jeu de deux ou trois languettes verticales régulièrement espacées au-dessus de chaque bascule.

## Revendications

1) Distributeur automatique, notamment pour produits de boulangerie tels que pains courts, pains carrés ou pains ronds, caractérisé en ce qu'il comporte en combinaison :
a) des plaques inclinées (10) supportées par des axes horizontaux (4, 6) solidarisées à leurs extrémités à jeux de deux supports verticaux (2-2′ et 3-3′) solidaires des parois latérales du bâti (1) du distributeur et dont l'un (2-2′) est situé en avant du second (3-3′), chaque plaque inclinée (10) étant prolongée par une bascule (11) supportant l'échantillon (56) de produit en voie d'être distribué, chaque bascule (11) étant solidarisée par sa face inférieure à un axe (12) horizontal relié, au moyen d'un câble (13), à un boîtier de commande (19) localisé à la partie inférieure du distributeur et permettant de faire pivoter la bascule (11) autour de l'axe (12) ;
(b) au-dessus de chaque bascule (11), des languettes de retenue (18) fixées à un axe horizontal (16-17) monté pivotant sur les supports (2-2′) et solidarisé par une de ses extrémités à un pignon denté (20) situé entre le bâti (1) et le support (2) et venant en prise avec une crémaillère (21) prolongée à sa partie supérieure par une tige cylindrique (21′) dont l'extrémité est logée dans un électro-aimant (23) solidaire du support (2), les languettes de retenue (18) ayant pour fonction de maintenir en se rabattant le produit situé immédiatement derrière celui qui se trouve sur la bascule (11) pendant l'opération de distribution du produit (56) situé sur ladite bascule (11), le boîtier de commande (19) et les électro-aimants (23) étant asservis à une commande électronique permettant d'actionner convenablement les bascules (11) et les languettes de freinage (18), ces dernières devant s'abaisser immédiatement avant que la bascule (11) supportant le produit (56) choisi pivote pour libérer ledit produit (56), qui tombe dans un réceptacle (37) accessible à l'utilisateur.

2) Distributeur automatique selon la revendication 1, caractérisé en ce que les plaques inclinées (10) sont au nombre de quatre, séparées par un jeu de deux supports médians (2˝-3˝) en deux rangées de deux plaques dont l'une est positionnée au-dessus de l'autre, les languettes de retenue (18) étant positionnées au-dessus de chaque bascule (11) prolongeant chaque plaque (10).

3) Distributeur automatique selon la revendication 1 ou la revendication 2, caractérisé en ce que les languettes de retenue (18) sont constituées de deux languettes assemblées en V par leur extrémité supérieure et fixées au moyen de vis (18′) sur l'axe correspondant (16-17) au-dessus de chaque bascule (11).
